# EUROPÄISCHE PATENTANMELDUNG

(11) **EP 1 088 506 A2**
(43) Veröffentlichungstag der Anmeldung: **04.04.2001**
(21) Anmeldenummer: 00100308.6
(22) Anmeldetag: 07.01.2000
(51) Int. Cl.: A47K 13/00

(54) **Transportabler Toilettensitz**

(30) Priorität: 02.10.1999 EP 99119585
(71) Anmelder: Hoffmann, Matthias, 99439 Vippachedelhausen (DE)
(72) Erfinder: Hoffmann, Matthias, 99439 Vippachedelhausen (DE)
(74) Vertreter: Liedtke, Klaus, Dr.

(57) **Zusammenfassung**

Der Erfindung liegt die Aufgabe zugrunde, eine hygienisch einwandfreie Sitzmöglichkeit für WC-Sitze anzugeben, die für unterschiedliche Anwendungsfälle ständig verfügbar ist.

Erfindungsgemäß gelingt die Lösung der Aufgabe dadurch, daß der Toilettensitz aus einer flachen Auflage besteht, die der Form einer Toilettenbrille (3) entspricht und aus mehreren zusammenklappbaren Sitzteilstücken (1) besteht

Die Erfindung betrifft einen transportablen Toilettensitz, insbesondere WC-Sitz, für vielfältige Anwendungsfälle.

## Beschreibung

Die Erfindung betrifft einen transportablen Toilettensitz, insbesondere WC-Sitz, für vielfältige Anwendungsfälle.

Bevorzugte Einsatzfälle ergeben sich bei Reisen mit öffentlichen Verkehrsmitteln, etwa im Flugzeug, in der Bahn, auf dem Schiff sowie auf Flugplätzen, Bahnhöfen oder Häfen. Darüber hinaus ist der Sitz zur Anwendung geeignet auf öffentlichen Toiletten, in Gaststätten, Hotels etc., auf Campingplätzen, in Urlaubsorten mit ungünstigen hygienischen Verhältnissen, beim Militär, in Krankenhäusern, in Alters- und Pflegeheimen sowie vielen anderen mehr.

Auf öffentlichen Toiletten ist es aufgrund von verschmutzten, verkeimten und bakteriell angegriffenen WC-Sitzflächen für viele Menschen sehr unangenehm, sich bei der Benutzung dieser Anlagen auf den Toilettenbecken zu setzen. In der Regel werden deshalb die Toilettenbrillen mit Papier oder ähnlichem abgedeckt, oder der Benutzer vermeidet die Berührung mit der WC-Fläche durch eine sehr unbequeme und anstrengende Haltung über der Sitzfläche.

Im Stand der Technik wurde mit verschiedenen Mitteln versucht, die Hygiene von öffentlichen Toiletten zu verbessern. Nach DE 30 22 563 A1 ist ein WC-Deckel mit Papierbrillenblock bekannt, bei dem der Klodeckel an der Innenseite mit vier Mantelbolzen versehen ist, zur Halterung eines Papierbrillenblockes. Beim Niederdrücken des Klodeckels auf die Klobrille, verengt sich der den Bolzen umschließende Mantel, wodurch ein Papierblatt von dem Block freigegeben wird und auf der WC-Brille, welche mit drei oder vier Haftstellen versehen ist, haftet. Nach der Benutzung kann man die Papierbrille mittels einer daran angebrachten Lasche vom Klositz abziehen und im Klobecken herunterspülen.

So wird bei jedem Herunterdrücken des Klodeckels eine Papierbrille automatisch auf die Klobrille befördert. Es ist also immer bei jeder Klobenutzung eine hygienisch einwandfreie Papierbrille auf der Klobrille vorhanden.

Nachteilig ist dabei, daß die Vorrichtung aufwendig ist und daß sie nur an bestimmten Orten angebracht ist. Außerdem ist eine Wartung erforderlich.

Der Erfindung liegt die Aufgabe zugrunde, eine hygienisch einwandfreie Sitzmöglichkeit für WC-Sitze anzugeben, die für unterschiedliche Anwendungsfälle ständig verfügbar ist.

Erfindungsgemäß wird die Aufgabe dadurch gelöst, daß der Toilettensitz aus einer flachen Auflage besteht, die der Form einer Toilettenbrille entspricht und aus mehreren zusammenklappbaren Sitzteilstücken besteht.

Vorteilhafte Ausgestaltungen sind in den Unteransprüchen angegeben.

Bei dem erfindungsgemäßen Sitz handelt es sich um eine hygienisch einwandfreie, zusammenklappbare, praktische WC-Sitzfläche die universell uns von jedermann anwendbar ist.

Ein besondere Vorteil des erfindungsgemäßen Sitzes besteht darin, daß er zusammengeklappt nur sehr wenig Platz benötigt und ein geringes Gewicht aufweist.

Die Erfindung wird im folgenden anhand eines Ausführungsbeispiels näher erläutert.
In der zugehörigen Zeichnung zeigen:
Figur 1 eine Draufsicht auf eine Ausführungsform mit Scharniergelenken im aufgeklappten Zustand,
Figur 2 den Sitz im zusammengeklappten Zustand,
Figur 3 die Anordnung am WC mit zusätzlicher Halterung,
Figur 4 die Draufsicht auf eine Ausführung mit elastischen Gelenken,
Figur 5 und 6 Ausführungsformen der elastischen Gelenke,
Figur 7 einen am Sitzteilstück angeordneten Lagerzapfen zur Lagerung der Schutzhülle,
Figur 8 einen Teilschnitt durch ein Sitzelement,
Figur 9 ein Einlegeteil in der Draufsicht und im Schnitt,
Figur 10 einen Schnitt durch eine Schutzhülle,
Figur 11 die Seitenansicht der Schutzhülle
   und
Figur 12 die Draufsicht auf den Sitz in zusammengeklappten Zustand.

Der Sitz besteht im dargestellten Beispiel aus einem widerstandsfähigen Kunststoff. Es sind jedoch auch Ausführungen aus Holz oder aus anderen geeigneten Materialien möglich.

Die Figuren 1 bis 3 zeigen eine Ausführungsform mit Scharniergelenken. In Figur 1 ist eine Anordnung dargestellt, die im aufgeklappten Zustand aus einen WC-Sitz aufgelegt wurde. Sie besteht in diesem Fall aus sechs einzelnen Sitzteilstücken 1, die mit Scharniergelenken 2 so miteinander verbunden sind, daß sie abwechseln nach oben und unten geklappt werden können, so daß die einzelnen Sitzteilstücke 1 im zusammengeklappten Zustand aufeinander liegen. Die an den einzelnen Sitzteilstücken 1 angebrachten Gelenkstücke 2 dienen gleichzeitig als Auflagefläche zwischen der erfindungsgemäßen Sitzauflage und der vorhandenen Toilettenbrille 3, so daß sich diese auf fünf Gelenken 2 und zwei zusätzlichen Auflagepunkten berühren.

In Figur 2 ist die Anordnung im zusammengeklappten Zustand dargestellt. Die äußeren Maße betragen hierbei 8 cm x 19 cm x 4 cm für eine in Deutschland gebräuchliche Form von WC-Sitzflächen, bei denen 21 cm für den Innendurchmesser und bis 37 cm für den Außendurchmesser bei einer Tiefe von ca. 30 cm üblich sind. Die Winkel der Knickstellen sind so gewählt, daß die Sitzauflage im zusammengeklappten Zustand den geringsten Platz erfordert und im geöffneten Zustand der Form der Brille möglichst gut entspricht. Durch die vorgeschlagene Anordnung berühren sich immer nur die Flächen, die zum vorhandenen WC-Sitz zeigen. Die Flächen, auf denen der Benutzer sitzt, bleiben deshalb immer sauber und kommen auch beim Auf- und Zuklappen nicht mit eventuell beschmutzen Flächen in Berührung.

Wie aus Figur 3 ersichtlich ist, kann der erfindungsgemäße Auflagesitz durch an den Seiten angebrachte, flexible Führungswinkel an nahezu jede WC-Sitzfläche angepaßt und dort fixiert werden.

Besonders für Frauen, speziell für Schwangere ist der erfindungsgemäße Sitz vorteilhaft anwendbar, insbesondere zur Benutzung auf Reisen.
Er kann bequem im Reisegepäck, wie z.B. Aktentasche, Koffer, Beutel usw., oder in einer Handtasche untergebracht und so überall hin mitgenommen werden. Mit wenigen Handgriffen wird er bei der Benutzung auf die vorhandene Sitzfläche aufgelegt. Jeder Benutzer führt demzufolge seinen eigenen WC-Sitz mit, verstaut ihn nach Gebrauch in eine dazugehörige Verpackung und kann ihn erforderlichenfalls später reinigen.

Es sind Ausführungen in verschiedenen Farben möglich. Die Abmessungen können für die Auflage auf der vorhandenen Brille oder mit etwas veränderten Maße in Höhe, Breite und Tiefe unmittelbar auf dem WC-Becken gewählt werden.

Die Figuren 4 bis 12 erläutern eine Ausführung, bei der die Sitzteilstücke 1 mit elastischen Gelenken 2 verbunden sind. Bei dieser Ausführung entfallen zusätzliche Teile für die gelenkige Verbindung der einzelnen Teilstücke. Die Ausführung ist aus Kunststoff hergestellt und besteht aus sechs Sitzteilstücken 1, die im aufgeklappten Zustand der Sitzform der Toilettenbrille 3 entsprechen.

Figur 4 zeigt den Toilettensitz im aufgeklappten Zustand von unten gesehen. Dabei sind jeweils die benachbarten Sitzteilstücke 1 durch elastische Gelenke 2 verbunden. Die Ausführung der Gelenke 2 ist in den Figuren 5 und 6 dargestellt, wobei die Gelenke 2 durch Einschnürungen des Materials in den jeweiligen Gelenkbereichen gebildet werden. Die Figuren 5 und 6 zeigen jeweils benachbarte Gelenkausführungen, wobei die in Figur 5 dargestellte gelenkige Verbindung im unteren Bereich und die in Figur 6 dargestellt gelenkige Verbindung im oberen Bereich der Verbindungsstelle angeordnet sind. Dadurch wird beim Zusammenfalten der einzelnen Sitzteilstücke 1 zwangsläufig erreicht, daß diese sich wechselseitig übereinander legen.
An einem Sitzteilstück 1 ist der in Figur 7 dargestellte elastische Lagerzapfen 7 angebracht. Der Lagerzapfern 7 besteht aus kreissegmentförmigen Teilstücken, die aus einer Vertiefung des Sitzteilstücks 1 herausragen und im oberen Bereich mit einer Wulst versehen sind. Auf den Lagerzapfen 7 kann das Befestigungselement 8.2 der Schutzhülle 8 aufgesteckt werden. Das Befestigungselement 8.2 ist mit einer Bohrung versehen, die einen Absatz enthält, so daß das Befestigungselement 8.2 auf den Lagerzapfen 7 einrastet und um diesen geschwenkt werden kann.
Figur 8 zeigt die Gestaltung eines Sitzteilstücks 1 im Schnitt. Wie der Figur zu entnehmen ist, sind auf der Unterseite des Sitzteilstücks 1 der Sitzteilstückrand 1.1 und die Einlegeteilhalterung 1.2 angebracht. Der Sitzteilstückrand 1.1 ist als ein den äußeren Bereich des Sitzteilstückes 1 umlaufendes Element ausgeführt Die Einlegeteilhalterung 1.2 befindet sich im mittleren Bereich des Sitzteilstücks 1.
In die Einlegeteilhalterung 1.2 können die in Figur 9 dargestellten Einlegeteile 6 eingefügt werden. Die Einlegeteile 6 berühren die vorhandenen Toilettensitzteile (alte Brille oder Beckenrand) und bestehen aus einem rutschfesten Gummi. Zur Verbesserung der Haftung am Sitzteilstück 1 weisen sie den in der oberen Figur 9 dargestellten umlaufenden Abstandsrand 6.1 auf, so daß sie beim Eindrücken durch eine saugende Wirkung einen sicheren Halt erreichen. Die Einlegeteile 6 weisen annähernd die Form einer langgestreckten Ellipse auf, die bogenförmig ausgebildet ist. Die Einlegeteile 6 sind auch leicht auswechselbar.
Die Figuren 10 und 11 erläutern eine Schutzhülle 8. Dabei zeigen Figur 10 die Schutzhülle 8 im Schnitt und Figur 11 in der Seitenansicht. Der Toilettensitz kann darin im zusammengeklapptem Zustand sicher gehalten und transportiert werden. Sie weist eine seitliche Außenschale 8.3 und zwei senkrecht dazu angeordnete Bügel 8.1 auf. Die Schutzhülle 8 ist mit Hilfe eines Befestigungselements 8.2 am Sitz schwenkbar befestigt. Im Befestigungselement 8.2 befindet sich eine Bohrung, die mit dem Lagerzapfen 7 eine Schwenklagerung bildet. Der Toilettensitz kann im zusammengeklappten Zusand zwischen die beiden Bügel 8.1 geschoben werden. Die Bügel 8.1 sind elastisch und ermöglichen somit einen straffen Sitz des Toilettensitzes. Dadurch wird gewährleistet, daß der Toilettensitz im eingeschobenen Zustand sicher gehalten wird und leicht wieder aus der Schutzhülle 8 herausgezogen werden kann, so daß eine einfache aber sichere Bedienung ermöglicht wird. Durch das zwangsweise erreichte definierte Zusammenfalten des Sitzes nach der Benutzung ist es möglich, den Sitz zusammenzufalten, ohne daß die Sitzteilstücke 1 berührt werden müssen, so daß bei der Nutzung ein Höchstmaß an Hygiene gewährleistet wird.

Figur 12 zeigt den Sitz im zusammengeklappten Zustand. Wie aus der Figur ersichtlich ist, kann der Sitz in einfacher Weise und sehr platzsparend transportiert werden. Es ist möglich, die Gesamtanordnung in einer speziellen Sonderverpackung unterzubringen.

### BEZUGSZEICHENLISTE

- 1: Sitzteilstück
1.1 Sitzteilstückrand
1.2 Einlegeteilhalterung
- 2: Gelenk
- 3: Toilettenbrille
- 4: Führungswinkel
- 5: Toilettenbecken
- 6: Einlegeteil
6.1 Abstandsrand
- 7: Lagerzapfen
- 8: Schutzhülle
8.1 Bügel
8.2 Befestigungselement
8.3 Außenschale

## Patentansprüche

1. Transportabler Toilettensitz, insbesondere WC-Sitz, der aus einer flachen Auflage besteht, die näherungsweise der Form einer Toilettenbrille entspricht und mehrere zusammenklappbare Sitzteilstücke (1) enthält, **dadurch gekennzeichnet**, daß die Sitzteilstücke (1) untereinander mit Gelenken verbunden sind.

2. Transportabler Toilettensitz nach Anspruch 1, **dadurch gekennzeichnet**, daß der Sitz aus Kunststoff besteht.

3. Transportabler Toilettensitz nach Anspruch 1 oder 2 einem der vorhergehenden Ansprüche, **dadurch gekennzeichnet**, daß der Sitz mit einem Schutzbezug bespannt ist.

4. Transportabler Toilettensitz nach einem der vorhergehenden Ansprüche, **dadurch gekennzeichnet**, daß die Sitzteilstücke (1) aus elastischem Kunststoff bestehen und an ihren jeweiligen den benachbarten Sitzteilstücken (1) zugewandten Enden Einschnürungen aufweisen, die eine gelenkige Verbindung der benachbarten Sitzteilstücke (1) ergeben.

5. Transportabler Toilettensitz nach einem der vorhergehenden Ansprüche, **dadurch gekennzeichnet**, daß die Einschnürungen alternierend im oberen und unterem Bereich der Sitzteilstückverbindungsstellen angebracht sind.

6. Transportabler Toilettensitz nach einem der vorhergehenden Ansprüche, **dadurch gekennzeichnet**, daß an der Unterseite der Sitzteilstücke (1) abnehmbare Einlegeteile abgebracht sind.

7. Transportabler Toilettensitz nach einem der vorhergehenden Ansprüche, **dadurch gekennzeichnet**, daß der Toilettensitz in einer Halterung einfügbar ist, die eine der Krümmung der Sitzteilstücke (1) entsprechende Außenschale aufweist, an der zwei Haltebügel und ein Sicherungsbügel abgebracht sind.
